# DEMANDE DE BREVET EUROPEEN

(11) **EP 3 543 151 A1**
(43) Date de publication de la demande: **25.09.2019**
(21) Numéro de dépôt: 19160467.7
(22) Date de dépôt: 04.03.2019
(51) Int. Cl.: B65B 3/00

(54) **EMBOUT DE REMPLISSAGE DE FIOLES ET ENSEMBLE DE CONDITIONNEMENT COMPRENANT UN TEL EMBOUT**

(30) Priorité: 20.03.2018 FR 1870312
(71) Demandeur: LYOFAL, 13300 Salon de Provence (FR)
(72) Inventeur: DUVAL, Charles, 13430 EYGUIERES (FR); LETAN MARTIN, Mathias, 13800 ISTRES (FR); CHAMBRAULT BORDIN, Stéphanie, 13300 SALON DE PROVENCE (FR)
(74) Mandataire: Weber, Etienne Nicolas

(57) **Abrégé**

L'invention concerne un embout de remplissage de fioles et un ensemble de conditionnement utilisant un tel embout.

L'embout comprend :
une aiguille de remplissage (10), un guide de positionnement (20) coaxial à l'aguille de remplissage (10), et pouvant être engagé sur un col de fiole (38).

Conformément à l'invention, le guide de positionnement (20) présente au moins une première plage d'appui (24a, 27) conjuguée à une paroi du col de fiole, et présentant une complémentarité de forme avec ledit col de fiole (38) interdisant un pivotement de l'aiguille de remplissage (10) selon un axe perpendiculaire à l'axe d'aiguille (12) lorsque le guide de positionnement est engagé sur le col de fiole.

## Description

### Domaine technique

La présente invention concerne un embout de remplissage de fioles. L'embout de remplissage de fioles de l'invention peut trouver des applications dans différents secteurs d'activité, tels que le secteur agroalimentaire, celui de la biologie, de la cosmétique, mais aussi, et surtout, dans le secteur pharmaceutique. Un embout de remplissage peut en effet servir au remplissage de fioles avec des produits pharmaceutiques, et notamment avec des souches virales ou avec des vaccins injectables. Les fioles, généralement en verre, peuvent être scellées après leur remplissage et après une éventuelle opération de lyophilisation de leur contenu.

L'invention concerne encore, et plus généralement, un ensemble de conditionnement avec un embout de remplissage et des fioles associées à l'embout.

Bien qu'elle puisse être mise en oeuvre pour le remplissage automatique et robotisé de fioles, l'invention présente un intérêt particulier pour le remplissage manuel de fioles et en particulier pour leur remplissage sous atmosphère contrôlée.

### Etat de la technique antérieure

Une illustration de l'état de la technique peut être donnée par les documents suivants :
DE 199 28 902
US 3 496 695
US 2 611 524

Ces documents montrent des embouts de remplissage pourvus d'un élément de centrage susceptible d'être adapté sur une fiole et en particulier l'extrémité du col d'une fiole, et d'une aiguille de remplissage.

L'aiguille de remplissage est coulissante par rapport à l'élément de centrage de manière à pouvoir plonger dans la fiole pour son remplissage lorsque la fiole est correctement appliquée sur l'élément de centrage.

Lorsque les fioles sont remplies, l'aiguille de remplissage et l'embout sont retirés. Les fioles sont ensuite scellées. Lorsque les fioles sont en verre, le scellement peut avoir lieu en soumettant l'extrémité de leur col à un traitement thermique, par exemple au dard d'une flamme. La flamme fait localement fondre le verre du col et soude ainsi le col de manière à fermer la fiole de manière étanche. Ce procédé de scellement est particulièrement adapté pour des fioles contenant des souches virales dangereuses.

La naissance du col peut présenter une gorge sécable pour l'ouverture ultérieure des fioles scellées.

### Exposé de l'Invention

L'invention procède du constat d'un défaut de remplissage se traduisant par le dépôt inopiné d'une certaine quantité de produit de remplissage sur la paroi intérieure du col. La souillure du col de la fiole avec le produit de remplissage peut avoir lieu lors de l'enfoncement de l'aiguille de remplissage dans la fiole ou, plus encore, lors de son retrait de la fiole. En effet lors du passage de l'aiguille dans le col exigu de la fiole, un contact involontaire de l'extrémité de l'aiguille avec la paroi du col risque d'y déposer, par capillarité, une particule ou une gouttelette du produit de remplissage.

Un reliquat de produit de remplissage sur le col de la fiole présente deux inconvénients majeurs. Un premier inconvénient est que le reliquat de produit de remplissage est susceptible de contrarier la bonne soudure du col de la fiole et ainsi compromettre son étanchéité. Il en résulte un risque d'altération du contenu de la fiole mais aussi un risque de contamination de l'environnement si la fiole contient un produit dangereux.

Une deuxième difficulté est qu'un éventuel reliquat de produit de remplissage sur le col de la fiole est susceptible d'être carbonisé, ou pour le moins altéré, lors du traitement thermique effectué pour le scellement de la fiole. Le résidu carbonisé ou altéré qui en résulterait risquerait ainsi de se retrouver dans un médicament, un vaccin ou une souche virale, présents dans la fiole, et ainsi de les polluer.

Une troisième difficulté est qu'un éventuel reliquat de produit de remplissage sur la zone d'ouverture de la fiole est susceptible de générer une contamination lors de l'ouverture ultérieure de la fiole scellée par chauffage à la flamme.

Une difficulté est ainsi de garantir la propreté des cols de fiole tout au long du processus de remplissage des fioles.

Cette difficulté est accrue lorsque les fioles, préparées en petite série, ne sont pas remplies de manière automatisée mais sont remplies manuellement. En effet, la manipulation des embouts de remplissage par un opérateur rend plus aléatoire la trajectoire de l'aiguille de remplissage. Cette opération est d'autant plus délicate qu'elle peut être assortie d'exigences de travailler sous une hotte, sous atmosphère contrôlée, et/ou avec des équipements de protection individuels, tels que des gants ou des masques, qui entravent la précision du geste.

Ainsi, et pour garantir la propreté du col lors du processus de remplissage, la présente invention propose un embout amélioré pour le remplissage d'une fiole présentant un col de fiole.

L'embout de remplissage comporte :
une aiguille de remplissage agencée selon un axe d'aiguille,
un guide de positionnement de l'aiguille de remplissage, pouvant être engagé sur le col de fiole, le guide de positionnement étant coaxial à l'aguille de remplissage, et présentant un profil de centrage évasé autour de l'axe d'aiguille pour un centrage de l'embout de remplissage sur le col de fiole.

Le guide de positionnement et l'aiguille de remplissage présentent une liberté de coulissement mutuel, selon l'axe d'aiguille, entre une première position, dite position rétractée, dans laquelle le guide de positionnement est voisin d'une extrémité libre de l'aiguille et au moins une deuxième position, dite position saillante, dans laquelle le guide de positionnement est distant de l'extrémité libre de l'aiguille.

Conformément à l'invention, le guide de positionnement présente au moins une première plage d'appui conjuguée à une paroi du col de fiole, et présentant une complémentarité de forme avec ledit col de fiole interdisant un pivotement de l'aiguille, par rapport à la fiole, selon un axe perpendiculaire à l'axe d'aiguille lorsque le guide de positionnement est engagé sur le col de fiole.

Les termes "rétractée" et "saillante" s'entendent de l'aiguille de remplissage par rapport au guide de positionnement.

On considère que le guide de positionnement présente une forme évasée autour de l'axe d'aiguille lorsqu'il présente une ou plusieurs plages d'appui convergeant uniformément en direction de l'axe de l'aiguille. En particulier, la forme évasée peut présenter une symétrie de révolution autour de l'axe d'aiguille. Le caractère évasé du guide de positionnement peut être concave ou convexe en direction de l'extrémité de l'aiguille, selon qu'un engagement autour du col de fiole, ou dans le col de fiole, est prévu.

Le guide de positionnement a plusieurs fonctions.

Au moment de l'engagement sur le col de fiole, il présente deux fonctions distinctes. La première fonction est de centrer l'embout, et donc l'aiguille de remplissage, sur le col de la fiole grâce au profil de centrage évasé. Une deuxième fonction est également liée caractère coaxial du guide de positionnement et de l'aiguille de remplissage, et au fart que le guide de positionnement entoure l'aiguille. Cette deuxième fonction est d'éviter un premier contact inopiné de l'extrémité de l'aiguille dans la position rétractée, avec le col de la fiole, avant l'engagement complet du guide de positionnement sur le col de fiole.

Après l'engagement du guide de positionnement sur le col de fiole, c'est-à-dire lorsque le guide de positionnement est en place sur la fiole, une complémentarité de forme entre la première plage d'appui du guide et le col de fiole a pour fonction d'empêcher un pivotement mutuel entre l'aiguille et la fiole, transversalement à l'axe du col de la fiole, c'est-à-dire un pivotement ayant une composante perpendiculaire à l'axe d'aiguille ou à l'axe du col de fiole. Grâce au guide de positionnement, l'axe du col et l'axe de l'aiguille de remplissage se trouvent confondus, autorisant un coulissement de l'aiguille de remplissage parallèlement à l'axe de fiole sans risquer un contact avec les parois de la fiole ou de son col, notamment lorsque l'aiguille est enfoncée dans la fiole.

La complémentarité de forme s'opposant au pivotement transversalement à l'axe de l'aiguille peut être assurée notamment par une composante prépondérante parallèle à l'axe d'aiguille d'une ou plusieurs premières plage d'appui du guide de positionnement. On considère que la première plage d'appui présente une composante prépondérante parallèle à l'axe d'aiguille lorsque la projection de cette plage sur l'axe d'aiguille présente une portée d'appui supérieure à un éventuel jeu entre la plage d'appui et le col de la fiole, de manière à interdire un contact de l'extrémité de l'aiguille avec la paroi interne de la fiole. Dans le cas d'une première plage d'appui d'un seul tenant, la portée d'appui correspond à une longueur d'appui parallèlement à l'axe d'aiguille. Dans le cas de premières plages d'appui multiples, la portée d'appui correspond à la longueur d'appui mais aussi à une distance maximum entre les premières plages d'appui parallèlement à l'axe d'aiguille.

Ainsi, lorsque le guide de positionnement est engagé sur la fiole, il autorise un coulissement de l'aiguille entre sa position rétractée et une position saillante, propre au remplissage de la fiole, tout en garantissant le parallélisme mais aussi la colinéarité entre l'axe d'aiguille et l'axe de la fiole. Comme indiqué précédemment, cette particularité permet d'éviter un contact entre l'aiguille et les parois latérales de la fiole ou de son col.

Lors du retrait de l'embout de remplissage de la fiole, l'aguille de remplissage est soulevée et retourne à sa position rétractée. Le caractère coaxial du guide de positionnement qui entoure l'aiguille permet encore d'éviter le dépôt inopiné du produit de remplissage sur le col de la fiole.

Selon un perfectionnement de l'invention, le guide de positionnement peut présenter en outre au moins une deuxième plage d'appui conjuguée à une paroi du col de fiole, et présentant une complémentarité de forme avec le col de fiole limitant un engagement du guide de positionnement sur le col de fiole parallèlement à l'axe d'aiguille.

En d'autres termes, la ou les deuxièmes plages d'appui présentent une composante prépondérante perpendiculaire à i'axe d'aiguille, pour éviter que le guide de positionnement n'accompagne l'aiguille lorsqu'elle est enfoncée dans la fiole. A cet effet le col de fiole peut présenter, de préférence un rétrécissement à distance de son extrémité. Le rétrécissement reçoit, en butée, par complémentarité de forme, la ou les deuxièmes plages d'appui du guide de positionnement.

D'autres constructions sont toutefois envisageables. Le guide de positionnement peut comporter, par exemple, un épaulement ou des butées saillantes qui présentent une complémentarité de forme avec l'embouchure du col en y venant s'y appuyer lorsque le guide de positionnement est suffisamment engagé dans ou sur le col de fiole pour interdire le pivotement de l'aiguille de remplissage perpendiculairement à son axe.

La ou les deuxièmes plages d'appui peuvent s'étendre dans le prolongement de la ou des premières plages d'appui, avec toutefois des orientations différentes par rapport à l'axe d'aiguille de manière à leur conférer respectivement leurs composantes parallèles et perpendiculaire prépondérantes par rapport à cet axe.

Dans la suite de la description, il est fait référence à une unique première plage d'appui et une unique deuxième plage d'appui sans toutefois préjuger du nombre de ces plages.

Dans une réalisation préférée de l'embout, dans laquelle le guide de positionnement est prévu pour être partiellement ou entièrement reçu à l'intérieur de la fiole, et en particulier à l'intérieur du col de fiole, au moins l'une de la première et de la deuxième plage d'appui peut être conjuguée à une paroi intérieure du col de fiole.

Ce mode de réalisation est préféré mais n'exclut pas la possibilité de prévoir un guide de positionnement avec des plages d'appui coopérant avec une paroi extérieure de la fiole et/ou avec l'extrémité libre du col de fiole.

Dans une réalisation particulière de l'embout, le guide de positionnement peut en particulier présenter un profil convexe. Il s'agit, par exemple d'un profil en ogive ou d'un profil hémisphérique autour de l'axe d'aiguille. Ce profil constitue alors le profil de centrage ainsi que tout ou partie de la première et la deuxième plage d'appui. Le rayon de courbure du profil en ogive ou hémisphérique confère au guide sa fonction de centrage et permet une transition continue entre une partie latérale constituant la première plage d'appui et une partie frontale constituant la deuxième plage d'appui.

Le profil en ogive ou le profil hémisphérique, convexe, peut de préférence être conjugué dans ce cas à une fiole avec un col évasé, de forme complémentaire, qui forme un réceptacle ajusté pour le guide de positionnement.

Il convient de préciser que la qualification du profil en ogive ou hémisphérique ne préjudicie pas de l'existence d'une ou de plusieurs discontinuités du profil. Les discontinuités sont formées, par exemple, par des rainures formant des évents axiaux.

En effet, le guide de positionnement peut comporter au moins un évent. L'évent permet notamment de laisser l'air de la fiole s'échapper lors du remplissage et permet d'établir un équilibre des pressions dans la fiole et hors de la fiole. L'évent permet également, le cas échéant, de maintenir la fiole sous vide d'air, si nécessaire.

Selon un perfectionnement, le guide de positionnement peut en outre comporter un fourreau de protection de l'aiguille de remplissage.

Le fourreau, présente un diamètre extérieur qui peut, de préférence, être ajusté sur une partie la plus mince du col des fioles auxquelles est destiné l'embout de remplissage. Par ailleurs le fourreau peut de préférence faire saillie du guide de positionnement, axialement en direction de l'aiguille de remplissage.

Une fonction du fourreau est de recouvrir l'extrémité de l'aiguille de remplissage lorsqu'elle occupe la première position. Le recouvrement de l'aiguille par le fourreau permet, comme mentionné précédemment, de réduire le risque d'un transfert inopiné de liquide de remplissage sur les parois des fioles. Le fourreau permet en particulier de protéger l'extrémité de l'aiguille de remplissage au moment de l'engagement du guide de positionnement sur la fiole ou au moment du retrait du guide de positionnement, c'est-à-dire lorsque le guide de positionnement n'exerce pas encore complètement sa fonction, ou ne l'exerce plus.

L'extrémité libre de l'aiguille de remplissage peut présenter un biseau pour faciliter l'écoulement du liquide de remplissage, et pour éviter qu'une goutte ne soit maintenue par capillarité à l'extrémité de l'aiguille après le remplissage de la fiole.

Par ailleurs, l'extrémité libre de l'aiguille de remplissage peut présenter un premier arrêtoir conjugué à une première extrémité du guide de positionnement dans le sens axial, de manière à limiter la liberté de coulissement dans la position rétractée. Il s'agit, par exemple, d'un renflement ou d'un collet à l'extrémité libre de l'aiguille de remplissage qui peut venir en appui contre le guide de positionnement ou contre le fourreau qui le prolonge, en fin de course de coulissement. Le collet peut se présenter sous la forme d'une petite bague sertie ou soudée sur l'aiguille. Selon une autre possibilité encore, le collet peut aussi se présenter sous la forme d'un collet battu, c'est-à-dire d'un léger évasement de l'extrémité libre de l'aiguille.

L'aiguille de remplissage peut en outre comporter un deuxième arrêtoir conjugué à une deuxième extrémité du guide de positionnement dans le sens axial, de manière à limiter la liberté de coulissement dans la position saillante. Le deuxième arrêtoir vient en appui contre un côté opposé du guide de positionnement ou du fourreau en fin de course de coulissement.

Le premier et le deuxième arrêtoir de l'aiguille de remplissage fixent ainsi, avec le guide de positionnement, ou son fourreau, les limites du coulissement axial relatif entre la position rétractée et une position saillante maximum de l'aiguille de remplissage.

De manière avantageuse, le deuxième arrêtoir peut être solidaire de l'aiguille et former un appendice de saisie de l'embout de positionnement.

Un tel appendice de saisie est particulièrement utile lorsque l'embout est destiné à une utilisation manuelle.

L'embout de remplissage tel que décrit peut être réalisé de préférence en un matériau choisi parmi l'acier inoxydable et le titane. Il peut également être réalisé en matière plastique.

L'invention concerne également un ensemble de conditionnement comprenant un embout de remplissage tel que décrit, et au moins un jeu de fioles associés à l'embout, les fioles étant pourvues d'un col de fiole agencé respectivement autour d'un axe fiole et présentant avec le guide de positionnement une complémentarité de forme interdisant un pivotement angulaire entre un l'axe d'aiguille et l'axe de fiole, lorsque le guide de positionnement est engagé sur le col de fiole.

Le col de la fiole peut présenter, en son extrémité, une partie évasée présentant une complémentarité de forme avec le guide de positionnement et formant un réceptacle du guide de positionnement. Le guide de positionnement peut être reçu entièrement ou partiellement dans ce réceptacle.

Les fioles peuvent être de préférence des fioles en verre, sécables. L'utilisation de fioles en verre permet de les sertir par fusion partielle du col après leur remplissage.

Le caractère sécable des fioles, et en particulier de leur col, facilite leur ouverture au moment d'utiliser leur contenu. Le caractère sécable des fioles leur est conféré, de manière connue, en pratiquant sur le col une rainure de plus faible résistance favorisant la rupture du col sous l'exercice d'une contrainte transverse à l'axe de la fiole.

D'autres caractéristiques et avantages de l'invention ressortent de la description qui suit, en référence aux figures de dessins. Cette description est donnée à titre purement illustratif et non limitatif.

### Brève description des figures

La figure 1 est une perspective d'un embout de remplissage conforme à l'invention.
La figure 2 est une illustration d'un ensemble formé d'un embout de remplissage conforme à l'invention et d'une fiole associée. L'embout de remplissage est représenté en perspective. La fiole est représentée en coupe selon un plan de coupe axial.
Les figures 3A, 3B et 3C sont des coupes schématiques simplifiées illustrant l'application d'un embout de remplissage conforme à l'invention sur une fiole associée à l'embout de remplissage.

Les figures sont représentées en échelle libre.

### Description détaillée de modes de mise en oeuvre de l'invention

Dans la description qui suit des parties identiques, similaires ou équivalentes des différentes figures sont repérées avec les mêmes signes de référence, de manière à pouvoir se reporter d'une figure à l'autre.

La figure 1 montre un embout de remplissage 1 conforme à l'invention. Il comprend une aiguille de remplissage 10 agencée selon un axe d'aiguille 12. L'aiguille de remplissage se présente pour l'essentiel comme un fin tube à travers lequel on peut faire passer un produit de remplissage, et en particulier un liquide de remplissage pour le remplissage d'une fiole.

L'aiguille de remplissage présente une extrémité de raccordement 14 par laquelle elle peut être raccordée à un réservoir du produit de remplissage. L'extrémité de raccordement peut être reliée au réservoir au moyen d'une conduite flexible. La conduite flexible, de même que le réservoir ne sont pas représentés.

A l'opposé de l'extrémité de raccordement 14 se trouve une extrémité libre 16 destinée à être enfoncée dans les fioles à remplir. L'extrémité libre présente un biseau 17 facilitant l'écoulement d'un liquide de remplissage. Au voisinage de l'extrémité libre, en amont du biseau 17, se trouve également un collet 18 sous la forme d'une petite bague. Le collet 18 peut être formé d'une seule pièce avec l'aiguille ou sous la forme d'une pièce rapportée. Lorsqu'il s'agit d'une pièce rapportée, elle peut être sertie ou soudée sur l'aiguille.

L'aiguille de remplissage 10 reçoit, avec une liberté de coulissement un guide de positionnement 20. Le guide de positionnement traversé par l'aiguille de remplissage lui est concentrique et peut coulisser par rapport à l'aiguille, parallèlement à l'axe d'aiguille 12. Le guide de positionnement est prisonnier de l'aiguille de remplissage en raison du collet 18 et d'un appendice de saisie 22 de l'embout de remplissage.

L'appendice de saisie se présente sous la forme d'un renflement local, principalement cylindrique, de l'aiguille de remplissage. Selon une autre possibilité, non représentée il peut aussi se présenter sous la forme d'une bague rapportée sur l'aiguille de remplissage, entre son extrémité de raccordement 14 et son extrémité libre 16. Le collet 18 et l'appendice de saisie 22 constituent respectivement un premier et un deuxième arrêtoir contre lesquels des extrémités opposées du guide de positionnement peuvent respectivement venir en butée. Par simplification, les arrêtoirs sont repérés avec les mêmes signes de référence, respectivement 18 et 22, que le collet et l'appendice de saisie qui les constituent.

Les arrêtoirs délimitent une course de coulissement relatif entre le guide de positionnement et l'aiguille de remplissage. La course de coulissement s'étend entre une première position, dite position rétractée de l'aiguille, et au moins une deuxième position, dite position saillante de l'aiguille. Ces positions ont déjà été évoquées dans la première partie de la description.

Dans la position rétractée, le guide de positionnement se trouve au voisinage de l'extrémité libre 16 de l'aiguille de remplissage 10 et la coiffe totalement ou partiellement.

Dans la position saillante, l'aiguille de remplissage 10 dépasse plus ou moins du guide de positionnement 20 qui est alors distant de son extrémité libre 16. Une position saillante maximum de l'aiguille est atteinte lorsque le guide de positionnement 20 est en butée contre l'appendice de saisie 22.

Le guide de positionnement 20 présente une partie centrale 24 cylindro-ogivale présentant une symétrie de révolution autour de l'axe d'aiguille 12. Les extrémités axiales de la partie centrale 24 se prolongent par un fourreau cylindrique 26. Dans le mode de réalisation illustré par la figure 1, le fourreau cylindrique 26 s'étend essentiellement en direction de l'extrémité libre 16 de l'aiguille 10, mais également en direction de l'appendice de saisie 22.

La longueur du guide de positionnement 20, y compris le fourreau 26 correspond sensiblement à une longueur de la course de coulissement entre les arrêtoirs. Une plus petite ou une plus grande longueur sont toutefois envisageable selon la course souhaitée et la profondeur des fioles à remplir.

L'extrémité de la partie centrale 24 cylindro-ogivale, tournée vers l'extrémité libre 16 de l'aiguille 10 présente un profil de centrage convexe et évasé à partir de la jonction de la partie centrale 24 du guide de positionnement 20 avec le fourreau 26. Il convient à cet égard de noter que l'usage du terme "ogival", ne préjuge pas de la forme plus ou moins effilée de ce profil. Il s'agit, dans l'exemple de la figure 1 d'un profil hémisphérique.

Dans d'autres modes de réalisation, non représentés, le profil de centrage évasé du guide de positionnement 20 peut être un profil concave, ou rentrant qui peut venir coiffer l'embouchure d'une fiole.

La référence 28 désigne une rainure parallèle à l'axe d'aiguille 12 s'étendant le long du guide de positionnement 20 et notamment sur sa partie centrale 24 et la partie du fourreau 26 tournée vers l'extrémité libre de l'aiguille de remplissage 10. La rainure 28 constitue un évent.

Le guide de positionnement 20 peut être réalisé par moulage, par synthèse additive et/ou par usinage en une seule pièce. Il peut également être réalisé par un assemblage de pièces moulées et/ou usinées séparément.

La figure 2 montre un embout de remplissage conforme à l'invention et comparable à celui de la figure 1, ainsi qu'une fiole 30 d'un jeu de fioles associées à l'embout en vue du conditionnement de produits pharmaceutiques.

L'embout de remplissage 1 est sensiblement identique à celui de la figure 1 et on peut se reporter à la description qui précède concernant ses caractéristiques. Il convient toutefois d'observer que le fourreau 26 du guide de positionnement 20, dans sa partie tournée vers l'extrémité libre 16 de l'aiguille, n'est pas cylindrique mais présente une section en étoile et, à sa périphérie, des cannelures 27 longilignes parallèles à l'axe d'aiguille 12.

La fiole 30 comprend un vase cylindrique 36, destiné à contenir, par exemple, un produit pharmaceutique, et un col 38 à travers lequel se fait le remplissage du vase 36. La fiole 30 est une fiole en verre. Elle présente un axe de fiole 42.

A la jonction entre le vase 36 et le col 38, un étranglement 44 peut constituer une zone de rupture pour l'ouverture de la fiole après que celle-ci ait été scellée par fusion.

Le col de la fiole 38 comprend une partie rétrécie 46 dans laquelle peut s'opérer la fusion du verre pour sceller la fiole et, en son extrémité une partie évasée 48.

La partie rétrécie 46 du col de fiole 38 et le fourreau 26 du guide de positionnement présentent des diamètres ajustés. En particulier la partie rétrécie 46 du col de fiole 38 présente un diamètre intérieur minimum sensiblement égal, par valeur supérieure, au diamètre extérieur du fourreau 26 du guide de positionnement 20. Le diamètre intérieur de la partie rétrécie 46 du col de fiole excède légèrement celui du fourreau de manière à autoriser une introduction sans effort du guide de positionnement dans le col de fiole.

La partie évasée 48 du col de fiole 38 présente une forme concave complémentaire de la partie centrale 24 du guide de positionnement 20 de l'embout de remplissage 1. Elle est également ajustée, par valeur supérieure, au diamètre de la partie centrale 24 du guide de positionnement 20, pour autoriser l'introduction du guide de positionnement dans le col de fiole 38.

Le guide de positionnement 20 présente ainsi une complémentarité de forme avec le col de fiole 38.

Le col de fiole 38 se termine par une embouchure 50 de la fiole.

Les parois cylindriques de la partie centrale 24 cylindro-ogivale du guide de positionnement 20 forment une première plage d'appui 24a, au sens de l'invention. Celle-ci vient en contact avec la paroi interne du col 38 dans sa partie évasée 48, et plus précisément sur une paroi interne cylindrique de la partie évasée 48, centrée sur l'axe de fiole 42.

De la même façon, les cannelures 27 du fourreau 26 du guide de positionnement 20 constituent une autre "première plage d'appui" au sens de l'invention. Elles viennent en contact avec la paroi interne du col 38 dans sa partie rétrécie 46.

Les premières plages d'appui 24a, 27 présentent ainsi une composante prépondérante parallèle à l'axe d'aiguille 12.

Lorsque le guide de positionnement 20 est engagé sur le col de fiole, un centrage s'opère dans un premier temps par une interaction entre le profil évasé de la partie centrale 24 cylindro-ogivale du guide de positionnement 20, et l'embouchure 50 du col de fiole 38. Ce centrage permet un alignement et un centrage automatique de l'axe d'aiguille 12 sur l'axe de fiole 42.

Dans un deuxième temps, une interaction entre les premières plages d'appui 24a, 27 avec la paroi interne du col de fiole 38 permet, par leur complémentarité de forme, d'interdire un pivotement de l'axe d'aiguille par rapport à l'axe de fiole c'est-à-dire un pivotement perpendiculaire à l'axe d'aiguille. L'axe d'aiguille 12 et l'axe de fiole 42 restent ainsi confondus lors d'une opération de remplissage de la fiole. L'aiguille de remplissage ne peut pas toucher ainsi la paroi du col de fiole 38, et même plus généralement la paroi de la fiole 30.

La partie ogivale ou hémisphérique de l'extrémité de la partie centrale 24 du guide de positionnement 20, tournée vers l'extrémité libre 16 de l'aiguille de remplissage constitue une deuxième plage d'appui 24b. La deuxième plage d'appui 24b présente également une complémentarité de forme avec le col de fiole 38 et plus précisément avec la paroi du col de fiole à la jonction 47 entre la partie rétrécie 46 et la partie évasée 48 du col de fiole. La deuxième plage d'appui 24b y vient en butée lors de l'introduction du guide de positionnement 20 dans le col de fiole 38. Elle limite ainsi un engagement du guide de positionnement 20 sur le col de fiole 38 parallèlement à l'axe d'aiguille 12. La deuxième plage d'appui 24b présente en effet une composante perpendiculaire à l'axe d'aiguille 12. Elle limite l'enfoncement du guide de positionnement 20 et permet de fixer précisément sa hauteur sur la fiole 30 considérée selon l'axe de fiole 42.

Les figures 3A, 3B et 3C illustrent la mise en place d'un embout de remplissage 1 sur une fiole 30.

La figure 3A correspond à une première étape de centrage et de mise en place du guide de positionnement 1 sur le col de fiole 38 d'une fiole 30. Cette opération est une opération manuelle, qui toutefois peut être automatisée, au besoin.

La partie centrale 24 du guide de positionnement vient prendre place par coulissement à jeu réduit dans la partie évasée 48 du col de fiole 28 et prend une position centrée et indexée en hauteur, en raison de la complémentarité de forme évoquée précédemment. On peut observer que, lors de cette étape, l'aiguille de remplissage 10 est en position rétractée, et son extrémité 16 est protégée d'un éventuel contact avec la paroi de la fiole 30 par le guide de positionnement 20 qui l'entoure.

La figure 3B montre le guide de positionnement en place sur la fiole et l'enfoncement progressif de l'aiguille de remplissage 10 dans le vase 36 de la fiole 30. L'aiguille saillante traverse le col de fiole 38 et plonge dans le vase 36 mais ne peut en toucher les parois. Le guide de positionnement 20, en appui contre la paroi de la partie évasée 48 du col de fiole 38 maintient l'axe d'aiguille 12 centré sur l'axe de fiole 42 et parallèle à celui-ci. Les axes sont confondus.

La figure 3C montre l'aiguille de remplissage en position saillante. Son enfoncement est limité par l'appendice de saisie 22 qui forme un arrêtoir et qui vient en butée sur le guide de positionnement 20. L'appendice de saisie 22 vient plus précisément en butée sur le fourreau 26 du guide de positionnement 20.

La longueur de l'aiguille de remplissage 10, la longueur du guide de positionnement, et particulièrement du fourreau 26, ainsi que la position de l'appendice de saisie 22 sont fixés, en fonction des fioles à remplir, de telle manière que l'extrémité libre 16 de l'aiguille de remplissage 10 ne vienne heurter le fond de la fiole 30 lors de l'enfoncement de l'aiguille, ni tremper dans le liquide en cours de remplissage dans la fiole.

Lorsque l'aiguille de remplissage 10 est en position saillante maximum, l'opérateur peut procéder au remplissage de la fiole en faisant passer le produit de remplissage par l'aiguille 10. En effet, et comme indiqué précédemment, l'aiguille est tubulaire.

Au terme du remplissage, l'embout de remplissage est retiré. Le retrait a lieu dans une procédure inverse, à celle de sa mise en place.

Dans un premier temps, et lors du relevage de l'aiguille de remplissage 10 de sa position saillante à sa position rétractée, elle coulisse par rapport au guide de positionnement 20 qui maintient son axe 12 confondu avec celui de la fiole.

Lors du retrait du guide de positionnement 20 de la fiole 30, l'aiguille est en position rétractée et son extrémité 16 est entourée par le guide de positionnement 20. Le guide de positionnement vient en butée sur la collerette 18.

Ainsi à aucun moment l'aiguille, ou une éventuelle goutte de produit de remplissage qui resterait sur l'aiguille, ne peuvent venir en contact avec les parois de la fiole 30. Le col de fiole est ainsi protégé d'une éventuelle souillure accidentelle.

Le col de fiole 38, demeuré propre, peut ainsi être soumis à l'action d'une flamme, pour venir le faire fondre, et pour sceller la fiole. La fusion du col 38 a lieu de préférence dans sa partie rétrécie 46. Cette opération qui ne fait pas partie de l'invention, peut être précédée d'autres opérations telles qu'une lyophilisation.

## Revendications

1. Embout de remplissage (1) d'une fiole (30) présentant un col de fiole (38), l'embout de remplissage comprenant :
une aiguille de remplissage (10) agencée selon un axe d'aiguille (12),
un guide de positionnement (20) de l'aiguille de remplissage (10) pouvant être engagé sur le col de fiole (38), le guide de positionnement (20) étant coaxial à l'aguille de remplissage (10), et présentant un profil de centrage évasé autour de l'axe de l'aiguille de remplissage pour un centrage de l'embout de remplissage (1) sur le col de fiole (38),
dans lequel le guide de positionnement (20) et l'aiguille de remplissage (10) présentent une liberté de coulissement mutuel, selon l'axe d'aiguille (12), entre une première position, dite position rétractée, dans laquelle le guide de positionnement (20) est voisin d'une extrémité libre (16) de l'aiguille de remplissage (10) et au moins une deuxième position, dite position saillante, dans laquelle le guide de positionnement (20) est distant de l'extrémité libre (16) de l'aiguille de remplissage (10),
**caractérisé en ce que** le guide de positionnement (20) présente au moins une première plage d'appui (24a, 27) conjuguée à une paroi du col de fiole, et présentant une complémentarité de forme avec ledit col de fiole (38) interdisant un pivotement de l'aiguille de remplissage (10) par rapport à la fiole, selon un axe perpendiculaire à l'axe d'aiguille (12), lorsque le guide de positionnement est engagé sur le col de fiole.

2. Embout de remplissage selon la revendication 1, dans lequel le guide de positionnement (20) présente en outre au moins une deuxième plage d'appui (24b) conjuguée à une paroi du col de fiole, présentant une complémentarité de forme avec le col de fiole (38) limitant un engagement du guide de positionnement sur le col de la fiole parallèlement à l'axe d'aiguille (12).

3. Embout de remplissage selon l'une des revendications 1 ou 2, dans lequel au moins l'une de la première et de la deuxième plage d'appui (24a, 24b, 27) est conjuguée à une paroi intérieure du col de fiole 38.

4. Embout de remplissage selon l'une quelconque des revendications précédentes, dans lequel le profil de centrage du guide de positionnement (20) est convexe.

5. Embout de remplissage selon l'une quelconque des revendications précédentes, dans lequel le guide de positionnement (20) comprend un fourreau (26) de protection de l'aiguille de remplissage (10).

6. Embout de remplissage selon l'une quelconque des revendications précédentes, dans lequel l'aiguille de remplissage présente un premier arrêtoir (18) conjugué à une première extrémité du guide de positionnement (20) dans le sens axial, de manière à limiter la liberté de coulissement dans la position rétractée.

7. Embout de remplissage selon l'une quelconque des revendications précédentes, dans lequel l'aiguille de remplissage présente un deuxième arrêtoir (22) conjugué à une deuxième extrémité du guide de positionnement (20) dans le sens axial, de manière à limiter la liberté de coulissement dans la position saillante.

8. Embout de remplissage selon la revendication 7, dans lequel le deuxième arrêtoir (22), solidaire de l'aiguille de remplissage (10) forme un appendice de saisie de l'embout de remplissage (1).

9. Embout de remplissage selon l'une quelconque des revendications précédentes, dans lequel le guide de positionnement comprend au moins un évent (28).

10. Embout de remplissage selon l'une quelconque des revendications précédentes réalisé en un matériau choisi parmi l'acier inoxydable et le titane.

11. Embout de remplissage selon l'une quelconque des revendications précédentes, dans lequel l'extrémité libre (16) de l'aiguille de remplissage (10) présente un biseau (17).

12. Ensemble de conditionnement comprenant un embout de remplissage (1) selon l'une quelconque des revendications précédentes et au moins un jeu de fioles (30) associés à l'embout, les fioles étant pourvues d'un col de fiole (38) agencé respectivement autour d'un axe fiole (42), et présentant avec le guide de positionnement une complémentarité de forme interdisant un pivotement angulaire entre l'axe d'aiguille (12) et l'axe de fiole (42), lorsque le guide de positionnement (20) de l'embout de remplissage est engagé sur le col de fiole (38).

13. Ensemble de conditionnement selon la revendication 12, dans lequel le col de fiole (38) des fioles présente une partie évasée (48) présentant une complémentarité de forme avec le guide de positionnement (20) et formant un réceptacle du guide de positionnement.

14. Ensemble de conditionnement selon l'une quelconque des revendications 12 ou 13, dans lequel les fioles sont des fioles en verre, sécables.
